# EUROPÄISCHE PATENTSCHRIFT

(11) **EP 0 605 809 B1**
(45) Veröffentlichungstag und Bekanntmachung des Hinweises auf die Patenterteilung: **05.06.1996**
(21) Anmeldenummer: 93119873.3
(22) Anmeldetag: 09.12.1993
(51) Int. Cl.: E04F 13/08

(54) **Anordnung zur Befestigung von Bauwerksteilen**
Device for fastening construction elements
Dispositif de fixation des éléments de construction

(30) Priorität: 04.01.1993 DE 9300004 U
(43) Veröffentlichungstag der Anmeldung: 13.07.1994
(73) Patentinhaber: ETERNIT Aktiengesellschaft, D-10587 Berlin (DE)
(72) Erfinder: Reintjes, Frank, Dipl.-Ing., D-59320 Ennigerloh (DE)
(74) Vertreter: Prietsch, Reiner, Dipl.-Ing.

(56) Entgegenhaltungen:
- DE-A- 2 308 342
- DE-A- 3 621 010
- DE-U- 9 013 287
- FR-A- 2 088 643
- GB-A- 2 141 156
- NL-A- 7 105 329

## Beschreibung

Die Erfindung betrifft eine Anordnung zur Befestigung von Bauwerkteilen (wie Fassadenplatten) an einer zumindest näherungsweise vertikalen Fläche eines Bauwerkkörpers, wobei das Bauwerkteil in der Nähe seines Oberrandes in seiner dem Bauwerkkörper zugewandten Fläche mindestens zwei in waagerechter Richtung beabstandete Sacköffnungen mit zumindest im Vertikalschnitt hinterschnittenem Profil zur formschlüssigen Befestigung eines Tragprofils aufweist.

Aus dem DE-GM 89 08 858 ist es bereits bekannt, eine Fassadenplatte mit einer rückseitigen Befestigungsvorrichtung zu versehen, die aus einem Bügel besteht, der über eine Schraube und einen in ein Sackloch der Fassadenplatte eingesetzten Spreizdübel von der Sichtfläche aus unsichtbar an der Fassadenplatte befestigt ist. Über den Bügel kann die Fassadenplatte dann als vorgehängtes Element an einer zumindest im wesentlichen vertikalen Fläche eines Bauwerkkörpers befestigt werden.

Aus der DE-A-3 621 010 ist eine Anordnung der einleitend angegebenen Gattung bekannt. Das Tragprofil ist ein in der Seitenansicht umgekehrt U-förmiger Haken mit einem kurzen und einem langen U-Schenkel. Der lange Schenkel hat eine Bohrung, die von einer Maschinenschraube durchsetzt wird, deren Kopf einschließlich eines zwischengelegten, gebogenen Blechstücks in der betreffenden Sacköffnung des Bauwerkteils aufgenommen ist. Die formschlüssige Befestigung des Hakens wird durch Anziehen einer auf den Schraubenschaft aufgedrehten Mutter und durch die dadurch bewirkte Verformung des zwischen dem Schraubenkopf und den hinterschnittenen Flächen der Sacköffnung eingespannten, gebogenen Blechstücks erzielt. Diese Befestigungsanordnung ist umständlich zu handhaben, weil sie mehrere, zunächst nur lose miteinander verbundene Teile umfaßt, die gleichwohl während des Befestigungsvorganges in ihre vorgegebene Position gebracht und dort bis zum Anziehen der Mutter gehalten werden müssen.

Aus der FR-A-2 088 643 ist eine dem gleichen Zweck dienende Befestigungsanordnung bekannt, die im wesentlichen aus einem L-förmigen Winkel besteht, dessen vertikaler Schenkel mittels einer kompliziert geformten Blechklammer mit dem Bauwerkteil verbindbar ist. Die Blechklammer weist hierzu u.a. zwei den vertikalen Schenkel des L-Winkels beidseits übergreifende, parallele Zungen auf, von denen die dem Bauwerkteil zugewandte Zunge Seitenränder hat, die jeweils um weniger als 90° abgewinkelt sind. Mit diesen divergierenden Seitenrändern greift die Klammer formschlüssig in die jeweilige, hinterschnittene Sacköffnung des Bauwerkteils ein.

Der Erfindung liegt die Aufgabe zugrunde, eine demgegenüber fertigungstechnisch einfachere, gleichwohl vor Ort problemlos zu montierende Befestigungsanordnung zu schaffen.

Diese Aufgabe ist erfindungsgemäß durch die im kennzeichnenden Teil des Anspruches 1 angegebenen Merkmale gelöst.

Dieser Vorschlag hat den Vorteil, daß das Bauwerkteil, also z.B. die Fassadenplatte, werkseitig nur noch mit einer dem Format und Gewicht der Platte entsprechenden Anzahl von Sacköffnungen versehen zu werden braucht. Das hinterschnittene Profil der Sacköffnungen, das im Vertikalschnitt z.B. schwalbenschwanzförmig, kugelkalottenförmig oder auch unsymmetrisch ausgestaltet sein kann, sorgt in Verbindung mit einer geeigneten Ausbildung des eingreifenden Endes des waagerechten Schenkels des Tragwinkels für eine sichere Verankerung des letzteren in dem betreffenden Bauwerkteil.

Nach einer besonders bevorzugten Ausführungsform ist vorgesehen, daß zumindest der waagerechte Schenkel des Tragwinkels aus einem oberen Band und einem unteren Band besteht, die miteinander über ein Gelenk verbunden sind, das eine horizontale, parallel zu der Fläche des Bauwerkteils verlaufende Gelenkachse festlegt, daß die in der Sacköffnung des Bauwerkteils aufgenommenen Enden des oberen Bandes und des unteren Bandes entsprechend dem hinterschnittenen Profil der Sacköffnung divergierend abgewinkelt sind, und daß das untere Band in seiner an das obere Band beigeklappten Stellung dauerhaft mit dem oberen Band verbindbar ist. Der so ausgestaltete Tragwinkel kann auch von ungeschulten Kräften ohne Vorkenntnisse an der Baustelle mit der Fassadenplatte zuverlässig verbunden werden, unmittelbar bevor diese an der Bauwerksfläche angebracht wird. Eine weitere Verbesserung erlaubt es, Fertigungs- und Montagetoleranzen auszugleichen. Sie besteht darin, daß der waagerechte Schenkel des Tragwinkels mit einer Gewindebohrung mit vertikaler Achse zur Aufnahme einer Justierschraube versehen ist, die sich mit der Stirnfläche ihres Gewindeschaftes auf der Profilschiene abstützt.

Zur Sicherung des unteren Bandes in seiner an das obere Band beigeklappten Stellung gibt es verschiedene Möglichkeiten. Zum Beispiel können die horizontalen oder vorzugsweise die vertikalen Schenkel der beiden Bänder miteinander verschraubt werden. Eine vorteilhaftere Lösung besteht darin, daß das untere Band einen zu dem abgewinkelten Schenkel des oberen Bandes parallelen Schenkel aufweist, und daß das obere Band auf seiner freien Großfläche einen blattfederartigen Streifen trägt, der über das Ende des abgewinkelten Schenkel des oberen Bandes hinausreicht und in Höhe des Endes des um das gleiche Maß längeren, abgewinkelten Schenkels des unteren Bandes dieses in seiner beigeklappten Stellung hakenartig umgreift. Gegebenenfalls kann auch auf den blattfederartigen Streifen verzichtet und stattdessen das untere Ende des abgewinkelten Schenkels des oberen Bandes selbst hakenartig so ausgebildet werden, daß es das Ende des abgewinkelten Schenkels des unteren Bandes in dessen beigeklappter Stellung umgreift. In diesem Fall sollte zumindest der Endbereich des abgewinkelten Schenkels des oberen Bandes ausreichend federelastisch ausgebildet sein.

Vor allem bei Bauwerksteilen aus sprödem Material, beispielsweise Fassadenplatten aus Faserzement, empfiehlt es sich, jede der Sacköffnungen mit einem in diese eingedrückten Futter aus einem nachgiebigen Werkstoff auszukleiden.

Das Gelenk zwischen dem oberen Band und dem unteren Band, das vor der Montage des Tragwinkels dessen beiden waagerechten Schenkeln eine scherenartige Beweglichkeit verleiht, kann durch einen Drehbolzen verwirklicht werden, der entsprechend geformte Laschen oder Augen des oberen und des unteren Bandes durchsetzt. Einfacher ist es, das Gelenk zwischen dem oberen und dem unteren Band durch eine Sicke in dem einen Band und einem zu dieser komplementären Wulst in dem anderen Band zu verwirklichen.

In der Zeichnung ist die Befestigungsanordnung nach der Neuerung in einem Ausführungsbeispiel schematisch vereinfacht im Vertikalschnitt dargestellt.

Vor der vertikalen Fläche 1a eines Bauwerkkörpers 1, z.B. einer Gebäudefassade, sind in an sich bekannter Weise horizontal verlaufende Profilschienen über Distanzmittel befestigt. Im Ausführungsbeispiel ist lediglich eine dieser Profilschienen als C-Profil 2 wiedergegeben. Die Distanzmittel, mit denen das C-Profil 2 mit dem Bauwerkkörper 1 verbunden ist, sind der Übersichtlichkeit halber weggelassen. Die Fläche 1a des Bauwerkkörpers 1 ist mit einer vorgehängten Fassadenplatte 3 verkleidet. Diese kann aus irgendeinem bekannten Baustoff bestehen. Zur Befestigung an dem Bauwerkkörper 1 weist die Fassadenplatte 3 in geeigneten horizontalen Abständen (nicht dargestellt) im Querschnitt schwalbenschwanzförmige Sacklöcher 4 auf. Sofern aus Justagegründen wünschenswert, können statt der Sacklöcher 4 auch horzizontal verlaufende Nuten mit Schwalbenschwanzquerschnitt vorgesehen sein. Statt der gezeichneten Schwalbenschwanzform ist auch jeder andere, hinterschnittene Querschnitt geeignet. In das Sackloch 4 greifen die Enden eines Tragwinkels 5 ein. Dieser besteht aus einem oberen Band mit einem waagerechten Schenkel 51a und einem senkrechten Schenkel 51b, sowie einem unteren Band mit einem waagerechten Schenkel 52a und einem senkrechten Schenkel 52b. Die jeweiligen waagerechten Schenkel 51a, 52a sind über ein beliebiges und daher nicht näher dargestelltes Gelenk 6 miteinander verbunden, das es ermöglicht, durch Wegklappen des senkrechten Schenkels 52b von dem senkrechten Schenkel 51b die in das Sackloch 4 eingreifenden, abgewinkelten Enden 511a und 521a des oberen bzw. des unteren Bandes soweit aneinander anzunähern, daß diese Enden in das Sackloch 4 eingeführt werden können. In der gezeichneten, in dem Sackloch 4 gesicherten Stellung sind die jeweiligen vertikalen Schenkel 51b bzw. 52b miteinander verrastet, uzw. mittels eines blattfederartigen Streifens 7, der auf den senkrechten Schenkel 51b des oberen Bandes außenseitig aufgeschweißt ist und dessen Unterende 7a hakenartig derart abgewinkelt ist, daß er das untere Ende des senkrechten Schenkels 52b des unteren Bandes umgreift.

In dieser montierten Stellung des Tragwinkels 5 wird die Fassadenplatte 3 dann mittels letzterem an dem C-Profil 2 befestigt, uzw. durch einfaches Einhängen von oben. Zum Ausgleich unvermeidbarer Herstellungs- und insbesondere Montagetoleranzen dient eine Justierschraube 8, die im gezeichneten Beispiel in ein Gewindeloch eingedreht ist, das in dem waagerechten Schenkel 52a des unteren Bandes des Tragwinkels 5 vorgesehen ist.

Erfahrungsgemäß treten die größten mechanischen Beanspruchungen der Fassadenplatte 3 im Bereich deren Sackloches 4 während der Montage der Tragwinkel 5, des Einhängens und der Justierung auf. Es ist daher vorteilhaft, das Sackloch 4 zumindest im Bereich der Auflageflächen der Enden 511a und 521a der betreffenden Bänder des Tragwinkels 5 mit einem Futter aus einem nachgiebigen Werkstoff auszukleiden. Das Futter kann aus einem nachträglich eindrückbaren, entsprechend elastischen Kunststoffprofil bestehen, aber auch (vor der Montage des Tragwinkels 5) durch Ausspritzen mit einem geeigneten Material erzeugt werden.

## Patentansprüche

1. Anordnung zur Befestigung von Bauwerkteilen (wie Fassadenplatten) an einer zumindest näherungsweise vertikalen Fläche eines Bauwerkkörpers (1), wobei das Bauwerkteil (3) in der Nähe seines Oberrandes in seiner dem Bauwerkkörper (1) zugewandten Fläche mindestens zwei in waagerechter Richtung beabstandete Sacköffnungen (4) mit zumindest im Vertikalschnitt hinterschnittenem Profil zur formschlüssigen Befestigung eines Tragprofils aufweist, **dadurch gekennzeichnet**, daß das Tragprofil ein Tragwinkel (5) mit einem waagerechten Schenkel (51a, 52a) ist, dessen Ende divergierend ausgebildet und in der jeweiligen Sacköffnung (4) formschlüssig aufgenommen ist und der mit einem weiteren, abgewinkelten Schenkel (51b, 52b) eine horizontale Profilschiene (2) hintergreift, die über Distanzmittel waagerecht an der vertikalen Fläche (la) des Bauwerkkörpers (1) befestigt ist.

2. Anordnung nach Anspruch 1, dadurch gekennzeichnet, daß zumindest der waagerechte Schenkel des Tragwinkels (5) aus einem oberen Band und einem unteren Band besteht, die miteinander über ein Gelenk (bei 6) verbunden sind, das eine horizontale, parallel zu der Fläche des Bauwerkteils (3) verlaufende Gelenkachse festlegt, daß die Enden (511a, 521a) des oberen Bandes und des unteren Bandes entsprechend dem hinterschnittenen Profil der Sacköffnung (4) divergierend abgewinkelt sind und in letztere eingreifen, und daß das untere Band in seiner an das obere Band beigeklappten Stellung dauerhaft (bei 7a) mit dem oberen Band verbindbar ist.

3. Anordnung nach Anspruch 1 oder 2, dadurch gekennzeichnet, daß der waagerechte Schenkel (51a oder 52a) des Tragwinkels (5) mit einer Gewindebohrung mit vertikaler Achse zur Aufnahme einer Justierschraube (8) versehen ist, die sich mit der Stirnfläche ihres Gewindeschafts auf der Profilschiene (2) abstützt.

4. Anordnung nach Anspruch 2 oder 3, dadurch gekennzeichnet, daß das untere Band einen zu dem abgewinkelten Schenkel (51b) des oberen Bandes parallelen Schenkel (52b) aufweist, und daß das obere Band auf seiner freien Großfläche einen blattfederartigen Streifen (7) trägt, der über das Ende des abgewinkelten Schenkels des oberen Bandes hinausreicht und in Höhe des Endes des um das gleiche Maß längeren, abgewinkelten Schenkels (52b) des unteren Bandes dieses in seiner beigeklappten Stellung hakenartig (bei 7a) umgreift.

5. Anordnung nach einem der Ansprüche 1 bis 4, dadurch gekennzeichnet, daß jede der Sacköffnungen (4) im Vertikalschnitt ein schwalbenschwanzförmiges Profil hat.

6. Anordnung nach einem der Ansprüche 1 bis 5, dadurch gekennzeichnet, daß jede der Sacköffnungen mit einem in diese eingedrückten Futter aus einem nachgiebigen Werkstoff ausgekleidet ist.

7. Anordnung nach einem der Ansprüche 2 bis 6, dadurch gekennzeichnet, daß das Gelenk zwischen dem oberen Band und dem unteren Band aus einer Sicke in dem einen Band und einem zu dieser komplementären Wulst in dem anderen Band besteht.

## Claims

1. An arrangement for fixing construction members (such as facade panels) to an at least approximately vertical surface of a construction body (1) wherein in the vicinity of its upper edge in its surface which is towards the construction body (1) the construction member (3) has at least two blind openings (4) which are spaced in a horizontal direction, with a profile which is undercut at least in vertical section, for positively lockingly fixing a support profile member, characterised in that the support profile member is a support angle member (5) with a horizontal limb (51a, 52a), the end of which is of a divergent configuration and is positively lockingly accommodated in the respective blind opening (4) and which with a further angled limb (51b, 52b) engages behind a horizontal profile bar (2) which is secured by way of spacers horizontally to the vertical surface (1a) of the construction body (1).

2. An arrangement according to claim 1 characterised in that at least the horizontal limb of the support angle member (5) comprises an upper strip and a lower strip which are connected together by way of a hinge (at 6) which defines a horizontal hinge axis extending parallel to the surface of the construction member (3), that the ends (511a, 521a) of the upper strip and the lower strip are angled divergently to correspond to the undercut profile of the blind opening (4) and engage into the blind opening, and that the lower strip can be permanently (at 7a) connected to the upper strip in the position of the lower strip in which it is pivoted to the upper strip.

3. An arrangement according to claim 1 or claim 2 characterised in that the horizontal limb (51a or 52a) of the support angle member (5) is provided with a screwthreaded bore having a vertical axis for receiving an adjusting screw (8) which bears with the end face of its screwthreaded shank against the profile bar (2).

4. An arrangement according to claim 2 or claim 3 characterised in that the lower strip has a limb (52b) which is parallel to the angled limb (51b) of the upper strip, and that on its free large surface the upper strip carries a leaf spring-like strip portion (7) which extends beyond the end of the angled limb of the upper strip and which at the level of the end of the angled limb (52b), which is longer by the same dimension, of the lower strip, embraces same in a hook-like condition (at 7a) in its position of beingpivoted thereto.

5. An arrangement according to one of claims 1 to 4 characterised in that each of the blind openings (4) is of a dovetail-shaped profile in vertical section.

6. An arrangement according to one of claims 1 to 5 characterised in that each of the blind openings is lined with a collet of a yielding material, which is pressed into the blind opening.

7. An arrangement according to one of claims 2 to 6 characterised in that the hinge between the upper strip and the lower strip comprises a recess in the one strip and a bead which is complementary thereto in the other strip.

## Revendications

1. Dispositif de fixation d'éléments de construction (telles que des plaques de façade) sur une surface au moins sensiblement verticale d'un corps d'ouvrage (1), l'élément de construction (3) comportant, au voisinage de son bord supérieur, dans sa face orientée vers le corps d'ouvrage (1), au moins deux ouvertures en forme de sac (4) disposées à une distance définie dans le sens horizontal avec au moins, en section verticale, un contour arrière de forme conjuguée de celle d'un profilé porteur pour permettre la fixation de celui-ci, **caractérisé** en ce que le profilé porteur est une cornière (5) comprenant un côté horizontal (51a, 52a), dont l'extrémité s'évase pour être reçue de manière conjuguée dans les ouvertures respectives en forme de sac (4), et qui vient s'agripper derrière un rail profilé horizontal (2) au moyen d'un autre côté (51b, 52b) en angle par rapport au premier côté, ce rail étant fixé, par l'intermédiaire d'un moyen de maintien à distance, de façon horizontale sur la surface verticale (1a) du corps d'ouvrage (1).

2. Dispositif selon la revendication 1, caractérisé en ce qu'au moins le côté horizontal de la cornière (5) est constitué d'une bande supérieure et d'une bande inférieure qui sont reliées entre elles par une articulation (en 6), laquelle détermine un axe d'articulation horizontal, parallèle à la surface de la partie d'ouvrage (3), en ce que les extrémités (51 la, 521a) de la bande supérieure et de la bande inférieure correspondant au contour de la section arrière des ouvertures en forme de sac (4) forment un angle divergent permettant leur engagement dans ces dernières et en ce que la bande inférieure peut être raccordée à demeure dans sa position rabattue sur la bande supérieure.

3. Dispositif selon la revendication 1 ou 2, caractérisé en ce que dans le côté horizontal (5 la, 52a) de la cornière (5) est ménagé un alésage taraudé d'axe vertical, apte à recevoir une vis d'ajustage (8) qui s'appuie, par la face d'extrémité de sa tige filetée, sur le rail profilé (2).

4. Dispositif selon la revendication 2 ou 3, caractérisé en ce que la bande inférieure comporte un côté parallèle au côté en angle (51b) de la bande supérieure et en ce que la bande supérieure porte, sur sa surface libre de plus grande dimension, une bande-ressort laminaire (7) qui dépasse de l'extrémité du côté en angle de la bande supérieure et, à hauteur de l'extrémité du côté en angle (52b) de la bande inférieure, elle même plus longue en correspondance dimensionnelle avec l'allongement dû à cette bande-ressort, vient aggriper dans sa position rabattue et par un effet de crochet (en 7a), le côté en angle (52b) de la bande inférieure.

5. Dispositif selon l'une des revendications 1 à 4, caractérisé en ce que chacune des ouvertures en forme de sac (4) présente, en section verticale, un profil en queue d'aronde.

6. Dispositif selon l'une des revendications 1 à 5, caractérisé en ce que chacune des ouvertures en forme de sac est revêtue d'une garniture introduite sous pression, cette garniture étant constituée d'une matière élastique.

7. Dispositif selon l'une des revendications 2 à 6, caractérisé en ce que l'articulation entre la bande inférieure et la bande supérieure est constituée d'une gouttière disposée dans la première bande et d'un bourrelet complémentaire disposé dans l'autre bande.
